# EUROPÄISCHE PATENTSCHRIFT

(11) **EP 2 987 747 B1**
(45) Veröffentlichungstag und Bekanntmachung des Hinweises auf die Patenterteilung: **01.11.2017**
(21) Anmeldenummer: 15181048.8
(22) Anmeldetag: 14.08.2015
(51) Int. Cl.: B65D 77/04

(54) **BOGEN AUS KARTON ODER KUNSTSTOFF ZUM FALTEN EINES TABLETTS UND TABLETT, KONFEKTIONIERT AUS EINEM ENTSPRECHENDEN BOGEN**
SHEET OF CARDBOARD OR PLASTIC FOR FOLDING A TRAY AND A TRAY MANUFACTURED FROM A CORRESPONDING SHEET
FEUILLE EN CARTON OU EN PLASTIQUE POUR PLIER UNE PREFORME ET PREFORME CONFECTIONNEE A PARTIR D'UNE FEUILLE CORRESPONDANTE

(30) Priorität: 18.08.2014 DE 102014216357
(43) Veröffentlichungstag der Anmeldung: 24.02.2016
(73) Patentinhaber: En Route International Ltd., Windsor SL4 1EN (GB)
(72) Erfinder: MILLS, Stephen, SE16 7TJ London (GB)
(74) Vertreter: Patent- und Rechtsanwälte Ullrich & Naumann

(56) Entgegenhaltungen:
- EP-A2- 0 268 427
- WO-A1-03/076280
- WO-A1-2006/003443
- US-A- 3 339 724

## Beschreibung

Die Erfindung betrifft einen Bogen aus Karton oder Kunststoff zum Falten eines schließbaren Tabletts, im Sinne einer Schachtel, zum Bereitstellen von Nahrung. Des Weiteren betrifft die Erfindung ein Tablett, konfektioniert aus einem entsprechenden Bogen.
Der Begriff "Tablett" ist im weitesten Sinne zu verstehen, insbesondere auch im Sinne einer Schachtel bzw. eines Behältnisses zum Bereitstellen von Nahrung. Im einfachsten Falle kann es sich dabei um ein Behältnis zur Aufnahme von Nahrung handeln. Tabletts sind aus EP 0 268 427 und WO 03/076280 bekannt. Lediglich beispielhaft sei auf die Personenbeförderung mittels Flugzeug verwiesen. Insbesondere bei Langstreckenflügen werden Mahlzeiten mit Hilfe entsprechender Tabletts zur Verfügung gestellt, wobei auf den Tabletts, meist in loser Form, verschiedene Behältnisse mit Bestandteilen eines Menüs angeordnet sind. Dabei handelt es sich teilweise um wiederverwendbare Teile, beispielsweise in Bezug auf den Untersatz und auf einzelne Schälchen, und ansonsten um Wegwerfartikel, die nach Gebrauch dem Müll zuzuführen sind. Die Gesamtkosten des Tabletts inklusive der Verpackung sind relativ hoch und die Handhabung ist regelmäßig umständlich.
Der vorliegenden Erfindung liegt daher die Aufgabe zugrunde, eine Möglichkeit zur preiswerten Bereitstellung von Nahrungsmitteln "für unterwegs" anzubieten, wobei das gesamte Material zur einmaligen Verwendung dienen soll.
Voranstehende Aufgabe ist durch die Merkmale des Patentanspruchs 1 gelöst, nämlich durch einen Bogen aus Karton oder Kunststoff, der zum Falten eines schließbaren Tabletts, vorzugsweise im Sinne einer Schachtel, dient.
Für den erfindungsgemäßen Bogen ist wesentlich, dass er einteilig ausgeführt ist, nämlich dahingehend, dass er regelmäßig aus einem Stanzteil besteht. Beliebige Aufdrucke auf den jeweiligen Flächen sind möglich.
Der erfindungsgemäße Bogen umfasst einen Aufnahmebereich für mindestens ein Behältnis, an dessen freie Seite sich eine Verbindelasche anschließt.

Auf der der Verbindelasche abgewandten Seite des Aufnahmebereichs schließt sich ein erster Steg an, dessen Tiefe, ggf. gemeinsam mit der Tiefe der Verbindelasche, die Höhe des gefalteten Tabletts, d.h. des Tabletts im konfektionierten Zustand, vorgibt. Mit anderen Worten bildet die Verbindelasche die seitliche Wandung des Tabletts und definiert somit die zur Verfügung stehende Höhe zum Einsetzen von die Nahrung enthaltenden Behältnissen.

Der Bogen umfasst des Weiteren einen sich an den ersten Steg anschließenden, in sich geschlossenen Bodenbereich. Dieser Bodenbereich ist im konfektionierten Zustand, d.h. durch entsprechende Faltung, parallel unter dem Aufnahmebereich angeordnet, entsprechend der Ausgestaltung der Verbindelasche zum Aufnahmebereich beabstandet. Ein zweiter Steg schließt sich an den Bodenbereich unmittelbar an. Dessen Tiefe gibt gemeinsam mit dem ersten Steg und ggf. mit der Verbindelasche die Höhe des gefalteten Tabletts vor. Entsprechend handelt es sich bei den beiden Stegen - erster Steg und zweiter Steg - um die vordere und hintere Wand des Tabletts.

An den zweiten Steg schließt sich ein Deckelbereich an, der im gefalteten Zustand des Tabletts den Aufnahmebereich überdecken kann. Durch Schwenken des Deckelbereichs ist der Aufnahmebereich und sind die darin angeordneten Behältnisse freigebbar oder abdeckbar bzw. schließbar.

Desweiteren schließt sich an den Deckelbereich eine Verschlusslasche zum Festlegen an der Oberfläche des ersten Stegs an. Nach Einsetzen des Behältnisses oder der Behältnisse lässt sich die gesamte Anordnung durch den Deckelbereich verschließen, nämlich dadurch, dass die Verschlusslasche an der Oberfläche des ersten Stegs beliebig festgelegt wird.

Wie bereits zuvor ausgeführt, kann der Aufnahmebereich zum Einsetzen eines Behältnisses oder mehrerer Behältnisse ausgebildet sein. Entsprechend der Größe können beispielsweise zwei oder drei Ausnehmungen zum Einstellen/Einstecken entsprechender Behältnisse vorgesehen sein. Auch ist es denkbar, dass eine langgestreckte Ausnehmung zum Einsetzen eines länglichen Behältnisses für Besteck vorgesehen ist. Gleiches gilt für die Vorkehrung kleiner Ausnehmungen für kleine Behältnisse, beispielsweise zur Bereitstellung von Salz, Pfeffer, Zucker, etc.

Zum Begünstigen der Faltung des Bogens, d.h. zur Begünstigung der Konfektionierung des Tabletts, ist es von Vorteil, wenn zwischen den einzelnen Bereichen Prägungen, Falzungen, Lochungen bzw. Perforationen zur Definition von Faltkanten ausgebildet sind. Dadurch lässt sich das Tablett an den definierten Stellen abkanten und einfach konfektionieren. Gefaltet wird ausschließlich in eine Richtung, nämlich aufgrund der besonderen Reihenfolge und Anordnung/Ausgestaltung der einzelnen Bereiche.
Es ist von weiterem Vorteil, wenn der Aufnahmebereich und der Deckelbereich im Wesentlichen die gleiche Fläche haben. Es ist auf jeden Fall sicher zu stellen, dass der Deckelbereich den Aufnahmebereich überdeckt, so dass die im Aufnahmebereich befindlichen Behältnisse sicher gehalten und durch die Überdeckung geschützt sind.
Des Weiteren ist es von Vorteil, wenn der Bodenbereich zumindest geringfügig schmaler als der Aufnahmebereich und der Deckelbereich ausgeführt ist. Letztendlich sollte der Bodenbereich zumindest so groß ausgeführt sein, dass die in den Aufnahmebereich eingesetzten Behältnisse insgesamt auf dem Bodenbereich stehen bzw. durch den Bodenbereich unterdeckt sind.

Die beiden Stege und die Verschlusslasche und ggf. die Verbindungslasche haben im Wesentlichen die gleiche Fläche, wodurch die Herstellung abermals begünstigt ist.
Zum einfachen Konfektionieren ist es von Vorteil, wenn von vorneherein Konfektionierhilfen vorgesehen sind. Dabei kann es sich um Klebeflächen handeln, die entweder nach ihrer Aufbringung auf den jeweiligen Flächen mit einer abziehbaren Folie abgedeckt sind oder erst kurz vor der Konfektionierung, ohne Schutz, auf die jeweiligen Flächen aufgebracht werden. So können die Verbindelasche und der erste Steg mit Klebeflächen ausgestattet sein, nämlich zum Festlegen der Rückseite der Verschlusslasche an dem ersten Steg.
Grundsätzlich ist es denkbar, dass die Bögen zunächst, mit oder ohne Bedruckung, hergestellt und geliefert werden, wobei die Konfektionierung zu einem späteren Zeitpunkt stattfindet. Dies ist platzsparend.

Bei entsprechender Handhabung ist es notwendig, dass die Klebeflächen mit einer Schutzfolie überdeckt sind. Zum Konfektionieren wird die Schutzfolie abgezogen und findet der Faltvorgang entsprechend der Anordnung der einzelnen Bereiche entlang der jeweiligen Falzung statt. Vor dem eigentlichen Falten sind die Schutzfolien jedenfalls abzuziehen.

Die Verschlusslasche kann so ausgeführt sein, dass sie zum Öffnen des Tabletts von der gegenüberliegenden Klebefläche abgezogen wird. Auch ist es denkbar, dass die Verschlusslasche einem zum Öffnen dienenden Abreißstreifen umfasst, der in einem Bereich der Verschlusslasche vorgesehen ist, der im konfektionierten Zustand des Tabletts keinen Kontakt zur Klebefläche des ersten Stegs der gegenüberliegenden Fläche, d.h. des ersten Stegs, hat. Entsprechend lässt sich das Tablett durch Abreißen des Abreißstreifens öffnen, ohne dass die Verklebung aufgehoben wird. Gleichzeitig ist eine Art Frischesiegel geschaffen, um dem Verbraucher gegenüber zu gewährleisten, dass bislang keine Öffnung des Tabletts stattgefunden hat.

Wie bereits eingangs ausgeführt, besteht der Bogen aus Karton oder aus Kunststoff. Die Verwendung von Karton ist besonders preiswert, nämlich die Verwendung eines Kartons, ähnlich der Umverpackung von Praline, etc. Dabei ist es wiederum von Vorteil, wenn der Bogen eine feuchtigkeitsabweisende Oberfläche hat, damit auch bei Einwirkung von Feuchtigkeit, Kondenswasser, etc. die Ansehnlichkeit und die erforderliche Formstabilität erhalten bleibt.

Das erfindungsgemäße Tablett löst die voranstehende Aufgabe durch die Merkmale des nebengeordneten Anspruchs 10. Dabei ist wesentlich, dass das Tablett aus einem Bogen nach einem der Ansprüche 1 bis 9 konfektioniert und gefaltet wird. Das Tablett umfasst neben dem eigentlichen Körper, gefertigt aus dem erfindungsgemäßen Bogen, mindestens ein Behältnis, welches einen Rand aufweist und derart dimensioniert und ausgebildet ist, dass es in die Ausnehmung des Aufnahmebereichs passt und mit dem Rand an der Oberfläche des Aufnahmebereichs zur Anlage kommt oder zumindest geringfügig oberhalb der Oberfläche des Aufnahmebereichs sitzt.

Wie bereits zu dem erfindungsgemäßen Bogen ausgeführt, können unterschiedlich viele und unterschiedlich große bzw. geformte Ausnehmungen im Aufnahmebereich vorgesehen sein, nämlich zur Aufnahme unterschiedlichster Behältnisse, die zur Bereitstellung von Nahrung, Gewürzen, Besteck, etc. dienen. So lässt sich das erfindungsgemäße Tablett im einfachsten Falle mit einem darin befindlichen Behältnis, beispielsweise zum Bereitstellen eines frisch gehaltenen Sandwichs, oder aber mit mehreren Behältnissen, zur Bereitstellung eines aufwändigen Menüs, nutzen.

Das als Inlay dienende Behältnis kann aus Kunststoff oder Aluminium hergestellt sein. Im gefüllten Zustand ist das Behältnis geschlossen, vorzugsweise mit einer durchsichtigen Folie auf der Randoberseite. Die Folie kann mit dem Behältnis verschweißt oder verklebt sein. Beliebige Verbindetechniken sind realisierbar, wobei die Verbindung auch hier im Sinne eines Frischesiegels zu verstehen ist.

Schließlich sei ganz besonders darauf hingewiesen, dass das Tablett zum Bereitstellen verpackter Nahrung, insbesondere bei der Personenbeförderung in Bussen, Bahnen und in Flugzeugen, verwendet werden kann. Das Tablett ist aus dem erfindungsgemäßen Bogen hergestellt und kann Behältnisse mit beliebigen Inhalten in sich aufnehmen. Nach Gebrauch lässt sich das Tablett inklusive der Behältnisse insgesamt entsorgen, wobei zum sortenreinen Entsorgen eine Trennung des eigentlichen Tabletts und der Behältnisse möglich ist.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Patentansprüche und andererseits auf die nachfolgende Erläuterung eines bevorzugten Ausführungsbeispiels der Erfindung anhand der Zeichnung zu verweisen. In Verbindung mit der Erläuterung des bevorzugten Ausführungsbeispiels der Erfindung anhand der Zeichnung werden auch im Allgemeinen bevorzugte Ausgestaltungen und Weiterbildungen der Lehre erläutert. In der Zeichnung zeigen
- Fig. 1: in einer schematischen Ansicht ein Ausführungsbeispiel eines erfindungsgemäßen Bogens aus Karton, zum Falten eines erfindungsgemäßen schließbaren Tabletts und
- Fig. 2: in einer schematischen Ansicht ein aus einem erfindungsgemäßen Bogen konfektioniertes Tablett mit davor stehenden Behältnissen zum Einsatz in das Tablett.

Fig. 1 zeigt den erfindungsgemäßen Bogen, bei dem hier gewählten Ausführungsbeispiel aus Karton. Der Bogen dient zum Falten bzw. Konfektionieren eines schließbaren Tabletts, wobei dieses im Sinne einer Schachtel bzw. eines Behältnisses zu verstehen ist. Das Tablett dient zum Bereitstellen von Nahrung, beispielsweise in Flugzeugen zur Verpflegung der Fluggäste.

Der Bogen umfasst einen Aufnahmebereich 1 für mindestens ein in Figur 1 nicht gezeigtes Behältnis. An der freien Seite des Aufnahmebereichs 1 schließt sich eine Verbindelasche 2 an.

Auf der der Verbindelasche 2 gegenüberliegenden Seite schließt sich an den Aufnahmebereich 1 ein erster Steg 3 an, dessen Tiefe, ggf. gemeinsam mit der Tiefe der Verbindelasche 2, die Höhe des konfektionierten bzw. gefalteten Tabletts vorgibt.

An den ersten Steg 3 schließt sich ein in sich geschlossener Bodenbereich 4 an, der parallel unter dem Aufnahmebereich 1 angeordnet ist, nämlich im konfektionierten Zustand des Tabletts.

An den Bodenbereich 4 schließt sich ein zweiter Steg 5 an, dessen Tiefe gemeinsam mit dem ersten Steg 3 und gegebenenfalls mit der Verbindelasche 2 die Höhe des gefalteten Tabletts vorgibt. Die beiden Stege 3 und 5 definieren somit die rück- und stirnseitigen Wandungen des Tabletts, während das Tablett zur Seite hin offen ist, nämlich in Ermangelung seitlicher Stege des Bodenbereichs 4. Dadurch ist die Konstruktion einfach und benötigt wenig Material.

An den zweiten Steg 5 schließt sich ein Deckelbereich 6 an, der im gefalteten Zustand des Tabletts den Aufnahmebereich 1 überdecken kann. Durch Schwenken des Deckelbereichs 6 ist der Aufnahmebereich 1 schließbar bzw. freigebbar.

An den Deckelbereich 6 schliesst sich eine Verschlusslasche 7 an. Diese dient zum Festlegen an der Oberfläche des ersten Stegs 3, so dass ein sicherer Verschluss des Tabletts durch Überdecken des Aufnahmebereichs 1 mittels Deckelbereich 6 möglich ist.
Figur 1 zeigt des Weiteren die Ausbildung zweier Ausnehmungen 8, 9, die zur Aufnahme zweier in Figur 1 nicht gezeigter Behältnisse dient, nämlich zum Hineinstellen bzw. Hineinstecken der Behältnisse. Entsprechend der Größe des Tabletts können mehrere Ausnehmungen mit unterschiedlichen Konturen vorgesehen sein. Figur 1 zeigt des Weiteren, dass zwischen den unterschiedlichen Bereichen Faltkanten 10 vorgesehen sind, die das Falten der einzelnen Bereiche, Laschen und Stege erleichtern. Zur Ausgestaltung der Faltkanten 10 sei zur Vermeidung von Wiederholungen auf den allgemeinen Teil der Beschreibung verwiesen.
Zur Konfektionierung eines erfindungsgemäßen Tabletts aus dem erfindungsgemäßen Bogen ist es erforderlich, dass einzelne Bereiche bzw. Laschen miteinander verklebt werden. Dazu ist es von Vorteil, wenn Klebeflächen 11, 12 vorgesehen sind. An dieser Stelle sei angemerkt, dass die Anordnung der Klebefläche bei dem hier erörterten Ausführungsbeispiel so gewählt ist, dass die Klebefläche 11 oder 12 von einer Seite her, in diesem Falle von der Oberseite her, auf den Bogen bzw. den entsprechenden Bereich aufbringbar ist. Ebenso ist es denkbar, dass die Klebefläche 11 oder 12 dem jeweils gegenüberliegenden Teil zugeordnet wird, nämlich auf der jeweiligen Rückseite. Beliebige Anordnungen und Ausgestaltungen der Klebeflächen 11 oder 12 sind denkbar.
Bei dem hier gewählten Ausführungsbeispiel sind die Verbindungslasche 2 und der ersten Steg 3 mit Klebeflächen 11, 12 ausgestattet, nämlich zum Festlegen der Rückseite des zweiten Stegs 5 an der Verbindelasche 2 und zum Festlegen der Rückseite der Verschlusslasche 7 an dem ersten Steg 3. Noch einmal sei darauf hingewiesen, dass die Klebeflächen 11 oder 12 auch den jeweils gegenüberliegenden Seiten zugeordnet sein können, also beispielsweise der Rückseite des zweiten Stegs 5 und der Rückseite der Verschlusslasche 7. Die konkrete Anordnung gemäß nebengeordnetem Anspruch 7 ist lediglich beispielhaft.

Schließlich zeigt Figur 1 deutlich, dass die Verschlusslasche 7 einen Abreißstreifen 13 aufweist, der durch Lochung, Perforation oder dergleichen hergestellt ist. Durch Abreißen des Abreißstreifens 13 lässt sich das konfektionierte und per Klebung verschlossene Tablett öffnen.

Figur 2 zeigt im oberen Bereich ein konfektioniertes, geöffnetes Tablett 14, wobei dort entsprechend der Darstellung in Figur 1 zwei Ausnehmungen 8, 9 vorgesehen sind.

Vor dem "leeren" Tablett 14 stehen zwei Behältnisse 15, 16, die zum Einsetzen in die beiden Ausnehmungen 8, 9, entsprechend ihrer Anordnung, dienen.

In Figur 2 ist angedeutet, dass die beiden Behältnisse 15, 16 durch eine durchsichtige Folie 17 geschlossen sind, wobei die Folie 17 adhäsiv mit dem Rand 18 des jeweiligen Behältnisses 15, 16 verbunden ist.

Hinsichtlich weiterer vorteilhafter Ausgestaltungen der erfindungsgemäßen Lehre wird zur Vermeidung von Wiederholungen auf den allgemeinen Teil der Beschreibung sowie auf die beigefügten Patentansprüche verwiesen.

Schließlich sei ausdrücklich darauf hingewiesen, dass das voranstehend beschriebene Ausführungsbeispiel der erfindungsgemäßen Lehre lediglich zur Erörterung der beanspruchten Lehre dient, diese jedoch nicht auf das Ausführungsbeispiel einschränkt.

### Bezugszeichenliste

- 1: Aufnahmebereich
- 2: Verbindelasche
- 3: erster Steg
- 4: Bodenbereich
- 5: zweiter Steg
- 6: Deckelbereich
- 7: Verschlusslasche
- 8: Ausnehmung
- 9: Ausnehmung
- 10: Faltkante
- 11: Klebefläche (an der Verbindelasche)
- 12: Klebefläche (am ersten Steg)
- 13: Abreißstreifen
- 14: Tablett
- 15: Behältnis
- 16: Behältnis
- 17: Folie
- 18: Rand (des jeweiligen Behältnisses)

## Patentansprüche

1. Bogen aus Karton oder Kunststoff zum Falten eines schließbaren Tabletts, im Sinne einer Schachtel, zum Bereitstellen von Nahrung,
mit einem Aufnahmebereich (1) für mindestens ein Behältnis (15, 16), an dessen freie Seite sich eine Verbindelasche (2) anschließt,
einer sich an den Aufnahmebereich (1), auf der der Verbindelasche (2) gegenüberliegenden Seite, anschließenden ersten Steg (3), dessen Tiefe, ggf. gemeinsam mit der Tiefe der Verbindelasche (2), die Höhe des gefalteten Tabletts (14) vorgibt,
einem sich an den ersten Steg (3) anschließenden, in sich geschlossenen Bodenbereich (4) zur Anordnung vorzugsweise parallel unter dem Aufnahmebereich (1),
einem sich an den Bodenbereich (4) anschließenden zweiten Steg (5), dessen Tiefe gemeinsam mit dem ersten Steg (3) und ggf. mit der Verbindelasche (2) die Höhe des gefalteten Tabletts (14) vorgibt,
einem sich an den zweiten Steg (5) anschließenden Deckelbereich (6), der im gefalteten Zustand des Tabletts (14) den Aufnahmebereich (1) überdecken und durch Schwenken freigeben kann, und
einer sich an den Deckelbereich (6) anschließenden Verschlusslasche (7), wobei die Verschlusslasche (7) zum Festlegen an der Oberfläche des ersten Stegs (3) ausgebildet ist, **dadurch gekennzeichnet, dass** die beiden Stege (3, 5) und die Verschlusslasche (7) im Wesentlichen die gleiche Fläche haben.

2. Bogen nach Anspruch 1, **dadurch gekennzeichnet, dass** der Aufnahmebereich (1) zwei oder drei Ausnehmungen zum Einstellen/Einstecken entsprechender Behältnisse (15, 16) aufweist.

3. Bogen nach Anspruch 1 oder 2, **dadurch gekennzeichnet, dass** zwischen den Bereichen Prägungen, Falzungen, Lochungen bzw. Perforationen zur Definition von Faltkanten (10) ausgebildet sind.

4. Bogen nach einem der Ansprüche 1 bis 3, **dadurch gekennzeichnet, dass** der Aufnahmebereich (1) und der Deckelbereich (6) im Wesentlichen die gleiche Fläche haben.

5. Bogen nach einem der Ansprüche 1 bis 4, **dadurch gekennzeichnet, dass** der Bodenbereich (4) zumindest geringfügig schmaler als der Aufnahmebereich (1) und der Deckelbereich (6) ausgeführt ist.

6. Bogen nach einem der Ansprüche 1 bis 5, **dadurch gekennzeichnet, dass** die beiden Stege (3, 5) und die Verbindelasche (2) im Wesentlichen die gleiche Fläche haben.

7. Bogen nach einem der Ansprüche 1 bis 6, **dadurch gekennzeichnet, dass** die Verbindelasche (2) und der erste Steg (3) mit Klebeflächen (11, 12) ausgestattet sind, nämlich zum Festlegen der Rückseite des zweiten Stegs (5) an der Verbindelasche (2) und zum Festlegen der Rückseite der Verschlusslasche (7) an dem ersten Steg (3).

8. Bogen nach einem der Ansprüche 1 bis 7, **dadurch gekennzeichnet, dass** die Verschlusslasche (7) einen zum Öffnen dienenden Abreißstreifen (13) umfasst, der in einem Bereich der Verschlusslasche (7) ausgebildet ist, der im konfektionierten Zustand keinen Kontakt zur Klebefläche (12) des ersten Stegs (3) hat.

9. Bogen nach einem der Ansprüche 1 bis 8, **gekennzeichnet durch** eine Feuchtigkeit abweisende Oberfläche.

10. Tablett im Sinne einer Schachtel, zum Bereitstellen von Nahrung, umfassend einen Körper, der aus einem Bogen nach einem der Ansprüche 1 bis 9 konfektioniert und gefaltet ist, mit mindestens einem Behältnis (15, 16), welches einen Rand (18) aufweist und derart dimensioniert und ausgebildet ist, dass es in die Ausnehmung (8, 9) des Aufnahmebereichs (1) passt und mit dem Rand (18) an der Oberfläche des Aufnahmebereichs (1) zur Anlage kommt oder zumindest geringfügig oberhalb der Oberfläche sitzt.

11. Tablett nach Anspruch 10, **dadurch gekennzeichnet, dass** das Behältnis (15, 16) aus Kunststoff oder aus Aluminium hergestellt ist.

12. Tablett nach Anspruch 10 oder 11, **dadurch gekennzeichnet, dass** das Behältnis (15, 16), im gefüllten Zustand, mit einer vorzugsweise durchsichtigen Folie (17) auf der Randoberseiten (18) verschweißt oder verklebt ist.

13. Verwendung eines Tabletts nach einem der Ansprüche 10 bis 12 zum Bereitstellen von verpackter Nahrung, insbesondere bei der Personenbeförderung in Bussen, Bahnen und Flugzeugen.

## Claims

1. Sheet made of cardboard or plastics material for folding a closable tray, in the sense of a carton, for providing food, comprising
a receiving region (1) for at least one container (15, 16), the free side of which region is adjoined by a connecting tab (2),
a first web (3) that adjoins the receiving region (1) on the side thereof opposite the connecting tab (2), the depth of which web, optionally together with the depth of the connecting tab (2), specifies the height of the folded tray (14),
a self-contained base region (4) which adjoins the first web (3) and is intended to be arranged preferably in parallel underneath the receiving region (1),
a second web (5) that adjoins the base region (4), the depth of which web, together with the first web (3) and optionally with the connecting tab (2), specifies the height of the folded tray (14),
a lid region (6) that adjoins the second web (5) and, when the tray (14) is folded, can cover
the receiving region (1) and expose it by pivoting, and
a locking tab (7) that adjoins the lid region (6),
the locking tab (7) being designed to be fixed to the surface of the first web (3), **characterised in that** the two webs (3, 5) and the locking tab (7) have substantially the same surface area.

2. Sheet according to claim 1, **characterised in that** the receiving region (1) comprises two or three recesses in which to place/insert corresponding containers (15, 16).

3. Sheet according to either claim 1 or claim 2, **characterised in that** imprints, folds, holes and/or perforations are formed between the regions in order to define folded edges (10).

4. Sheet according to any one of claims 1 to 3, **characterised in that** the receiving region (1) and the lid region (6) have substantially the same surface area.

5. Sheet according to any one of claims 1 to 4, **characterised in that** the base region (4) is designed to be at least slightly narrower than the receiving region (1) and the lid region (6).

6. Sheet according to any one of claims 1 to 5, **characterised in that** the two webs (3, 5) and the connecting tab (2) have substantially the same surface area.

7. Sheet according to any one of claims 1 to 6, **characterised in that** the connecting tab (2) and the first web (3) are equipped with adhesive surfaces (11, 12), specifically for fixing the back of the second web (5) to the connecting tab (2) and for fixing the back of the locking tab (7) to the first web (3).

8. Sheet according to any one of claims 1 to 7, **characterised in that** the locking tab (7) comprises a tear-off strip (13) that is used for opening and is formed in a region of the locking tab (7) that is not in contact with the adhesive surface (12) of the first web (3) in the assembled state.

9. Sheet according to any one of claims 1 to 8, **characterised by** a moisture-repelling surface.

10. Tray in the sense of a carton, for providing food, comprising a body that is assembled and folded from a sheet according to any one of claims 1 to 9, having at least one container (15, 16) that comprises a rim (18) and is dimensioned and formed such that it fits into the recess (8, 9) of the receiving region (1) and that the rim (18) thereof comes into contact with the surface of the receiving region (1) or sits at least slightly above the surface.

11. Tray according to claim 10, **characterised in that** the container (15, 16) is produced from plastics material or aluminium.

12. Tray according to either claim 10 or claim 11, **characterised in that** a preferably transparent film (17) is bonded or glued to the upper sides (18) of the rim of the container (15, 16) when said container is filled.

13. Use of a tray according to any one of claims 10 to 12 for providing packaged food, in particular for passenger transport in buses, trains and aeroplanes.

## Revendications

1. Feuille de carton ou de matière plastique destinée au pliage d'un plateau, dans le sens d'une boîte, pouvant être fermé, pour la mise à disposition d'aliments, avec une zone de réception (1) pour au moins un récipient (15, 16) au côté libre duquel se raccorde une patte de liaison (2),
une première barrette (3), se raccordant à la zone de réception (1) sur le côté opposé à la patte de liaison (2), dont la profondeur, éventuellement conjointement avec la profondeur de la patte de liaison (2), prédéfinit la hauteur du plateau (14) replié,
une zone de fond (4), fermée sur elle-même, se raccordant à la première barrette (3) destinée à être disposée de préférence parallèlement sous la zone de réception (1),
une deuxième barrette (5) se raccordant à la zone de fond (4), dont la hauteur, conjointement avec la première barrette (3) et éventuellement avec la patte de liaison (2), prédéfinit la hauteur du plateau (14) replié,
une zone de couvercle (6), se raccordant à la deuxième barrette (5), qui peut, dans l'état replié du plateau (14), recouvrir la zone de réception (1) et la libérer par pivotement, et
une patte de fermeture (7) se raccordant à la zone de couvercle (6),
la patte de fermeture (7) étant constituée pour l'immobilisation sur la surface de la première barrette (3), **caractérisée en ce que** les deux barrettes (3, 5) et la patte de fermeture (7) ont essentiellement la même surface.

2. Feuille selon la revendication 1, **caractérisée en ce que** la zone de réception (1) présente deux ou trois creux pour le placement/l'introduction de récipients (15, 16) correspondants.

3. Feuille selon la revendication 1 ou 2, **caractérisée en ce que** des gaufrages, pliures, perçages ou respectivement perforations sont constitués entre les zones pour la définition d'arêtes de pliage (10).

4. Feuille selon l'une des revendications 1 à 3, **caractérisée en ce que** la zone de réception (1) et la zone de couvercle (6) ont essentiellement la même surface.

5. Feuille selon l'une des revendications 1 à 4, **caractérisée en ce que** la zone de fond (4) est réalisée de façon au moins légèrement plus étroite que la zone de réception (1) et la zone de couvercle (6).

6. Feuille selon l'une des revendications 1 à 5, **caractérisée en ce que** les deux barrettes (3, 5) et la patte de liaison (2) ont essentiellement la même surface.

7. Feuille selon l'une des revendications 1 à 6, **caractérisée en ce que** la patte de liaison (2) et la première barrette (3) sont munies de surfaces adhésives (11, 12), à savoir pour l'immobilisation du côté arrière de la deuxième barrette (5) sur la patte de liaison (2) et pour l'immobilisation du côté arrière de la patte de fermeture (7) sur la première barrette (3).

8. Feuille selon l'une des revendications 1 à 7, **caractérisée en ce que** la patte de fermeture (7) comprend une bande de déchirement (13) servant à ouvrir, qui est constituée dans une zone de la patte de fermeture (7) qui, dans l'état assemblé, n'a aucun contact avec la surface adhésive (12) de la première barrette (3).

9. Feuille selon l'une des revendications 1 à 8, **caractérisée par** une surface repoussant l'humidité.

10. Plateau dans le sens d'une boîte, pour la mise à disposition d'aliments, comprenant un corps qui est assemblé et plié à partir d'une feuille selon l'une des revendications 1 à 9, avec au moins un récipient (15, 16) qui présente un bord (18) et qui est dimensionné et constitué de telle sorte qu'il s'adapte dans le creux (8, 9) de la zone de réception (1) et vient en appui avec le bord (18) sur la surface de la zone de réception (1) ou est situé au moins légèrement au-dessus de la surface.

11. Plateau selon la revendication 10, **caractérisé en ce que** le récipient (15, 16) est fabriqué en matière plastique ou en aluminium.

12. Plateau selon la revendication 10 ou 11, **caractérisé en ce que**, dans l'état rempli, le récipient (15, 16) est soudé ou collé avec un film (17) de préférence transparent sur les côtés supérieurs de bord (18).

13. Utilisation d'un plateau selon l'une des revendications 10 à 12 pour la mise à disposition d'aliments emballés, en particulier lors du transport de personnes dans des autocars, des trains et des avions.
